# EUROPÄISCHE PATENTSCHRIFT

(11) **EP 0 533 962 B1**
(45) Veröffentlichungstag und Bekanntmachung des Hinweises auf die Patenterteilung: **06.04.1994**
(21) Anmeldenummer: 91114136.4
(22) Anmeldetag: 23.08.1991
(51) Int. Cl.: F02M 55/02

(54) **Brennkraftmaschine mit einem Einspritzsystem**
Internal combustion engine with injection system
Moteur à combustion interne avec système d'injection

(43) Veröffentlichungstag der Anmeldung: 31.03.1993
(73) Patentinhaber: Krupp MaK Maschinenbau GmbH, 24159 Kiel (DE)
(72) Erfinder: Glaeske, Siegfried, Dipl.-Ing., W-2301 Revensdorf (DE); Kühl, Claus, W-2307 Dänischenhagen (DE); Häfner, Reinhard, Dipl.-Ing., W-2307 Dänisch-Nienhof (DE); Heinsohn, Hans, Dipl.-Ing., W-2307 Dänischenhagen (DE)
(74) Vertreter: Hansmann, Dierk, Dipl.-Ing.

(56) Entgegenhaltungen:
- DE-A- 3 309 854
- DE-A- 3 821 826
- DE-A- 4 030 486
- DE-B- 1 937 444

## Beschreibung

Die Erfindung bezieht sich auf eine Brennkraftmaschine mit einem Einspritzsystem nach dem Oberbegriff des Anspruchs 1.

Es sind Zylinderköpfe aus der US-PS 3 845 748 bekannt, bei denen die Kraftstoffzufuhr zum Einspritzventil über eine durch den Zylinderkopf geführte Leitung erfolgt, die in einer Rohrverschalung angeordnet ist und mit dem Einspritzventil über eine Druckschraube verspannt wird. Hierbei wird eine kegelige Spitze des Rohrendes von einer entsprechenden Öffnung im Ventilkörper aufgenommen. Das andere Ende der Leitung ist mit einer Einspritzpumpe, die etwa parallel liegend zum Ventil angeordnet ist, verbunden. Desweiteren ist aus der DE-A 31 28 523 eine Verbindungsleitung zwischen einem Einspritzventil und einer Einspritzpumpe bekannt, die aus einem Rohr und einer anschließenden Leitung besteht, welche miteinander verspannt werden. Aufgrund der Lage der Einspritzpumpe zum Ventil ist die von der Pumpe abgehende freiliegende Leitung rechtwinklig abgebogen. Diese Art von Leitungen haben durch eine geringe Elastizität den Nachteil, daß Vibrationen häufig zu Beschädigungen der Pumpe bzw. des Ventils führen können bzw. durch die relativ freibewegliche Anordnung der Leitung ist eine dichte Verbindung u#im Anschlußbereich der Leitung zum Rohr nicht vollständig gewährleistet.

Aufgabe der Erfindung ist es, eine Kraftstoffleitung zwischen einem Einspritzventil und einer Einspritzpumpe zu schaffen, die bei einer Montage Abweichungen der verschiedenen Anschlußpunkte überbrückt und elastische Bewegungen zwischen Einspritzpumpe und Zylinderkopf in Grenzen zuläßt, ohne daß Undichtigkeiten zwischen den Leitungen sowie zur Einspritzdüse und zur Pumpe auftreten.

Diese Aufgabe wird erfindungsgemäß durch die kennzeichnenden Merkmale des Anspruchs 1 gelöst. Weitere vorteilhafte Merkmale beinhalten die Unteransprüche.

Die mit der Erfindung hauptsächlich erzielten Vorteile bestehen darin, daß die Kraftstoffleitung gerade Leitungsteile umfaßt, die spannbare Druckstücke bilden und die Einspritzpumpe mit dem Einspritzventil verbinden. Die dichte Verbindung der Rohrleitungen mit den Aggregaten und untereinander erfolgt in baulich einfacher Weise über einen zentralen Spannbolzen in einem Aufnahmegehäuse am Zylinderkopf. Hierdurch wird insbesondere aufgrund einer speziellen Verbindung zwischen den Leitungen und Aggregaten über planparallele Dichtflächen einerseits und planen bzw. kugelförmigen Druckelementen andererseits eine gewisse Elastizität bzw. Beweglichkeit der beiden Leitungen zueinander erzielt, wodurch Motordeformationen und Relativbewegungen zwischen Pumpe und Zylinderkopf ausgleichbar sind, ohne daß Dichtungsprobleme auftreten können.

Der Zylinderkopf übernimmt durch die erfindungsgemäße Ausbildung und Anordnung der beiden Leitungen die Krafteinleitung für die Verbindung der Leitungen untereinander und mit dem Einspritzventil und mit der Einspritzpumpe.

Es hat sich als vorteilhaft herausgestellt, daß bei Höchstdruckverbindungen ebene Dichtflächen erforderlich sind. Diese haben genau auf die Druckkräfte ausgelegte Ringflächen, die zwar ein geringfügiges elastoplastisches Deformieren gestatten, aber unter den notwendigen Vorspannkräften ein Setzen im größeren Maße nicht aufweisen. Um diese ebenen Dichtflächen gezielt einzusetzen, muß darauf geachtet werden, daß diese Flächen im Montagezustand so planparallel wie möglich aufeinander treffen können. Aus diesem Grund wird das Radialdruckstück im Zylinderkopf genau geführt, um seine rechtwinklige Lage gegenüber der Achse des Einspritzventils im Zylinderkopf zu erzwingen. Ebenso wird die Länge des Radialdruckstückes gegenüber der Einspritzpumpe so bestimmt, daß das Querdruckstück exakt rechtwinklig zum Radialdruckstück verläuft. Toleranzunterschiede können in Hoch- und Querrichtung durch Rutschen auf den ebenen Dichtflächen ohne weiteres aufgenommen werden. Auch in Querrichtung ist am Einspritzventil selbst durch leichtes Drehen desselben eine Anpassung dieser Flächen ohne weiteres möglich. Der Toleranzausgleich in Querrichtung bezüglich des Zusammentreffens von Radialdruckstück und Querdruckstück wird dadurch erzielt, daß neben der exakten maßlichen Abstimmung sowohl die Anpaßfläche am Querdruckstück sehr elastisch ausgeführt wird, als auch die Durchmessergestaltung des Radialdruckstückes außerhalb der Führung im Zylinderkopf in seinem zylindrischen Teil zum Querdruckstück hin sehr elastisch gestaltet wird.

Gegenüber den im Motorbetrieb auftretenden low-cycle and high-cycle-Beanspruchungen ist in den Radialdruckstücken und im Querdruckstück eine hinreichende Elastizität zum gegenseitigen Anpassen gegeben. Das vorzugsweise am Zylinderkopf angegossene zylinderförmige Aufnahmegehäuse ist in seiner Form so gestaltet, daß es beim Wachsen des Radialdruckstücks unter der Wärme des Schweröls gegenüber dem kälteren Zylinderkopf als Rohrfeder elastisch nachgeben kann. Ebenfalls ist aus diesem Grund das pumpenseitige Aufnahmegehäuse, welches das Querdruckstück eingespannt hält, als Rohrfeder ausgeführt. In besonderer Ausgestaltung der Erfindung können aber auch die Druck- und Spannschrauben mit Federungseigenschaften, wie z.B. durch Tellerfedern, geprägt sein.

Ein Ausführungsbeispiel der Erfindung ist in der Zeichnung dargestellt und wird im folgenden näher beschrieben. Es zeigen:
- Fig. 1: eine Ansicht auf die als Radial- und Querdruckstück ausgebildete Verbindungsleitung zwischen Pumpe und Einspritzventil,
- Fig. 2: eine vergrößerte Darstellung einer Spannverbindung des Querdruckstücks durch eine Druckschraube an einer Pumpe mit planen Dicht- und Preßflächen,
- Fig. 3: eine vergrößerte Darstellung der Verbindung zwischen der Pumpe mit Konusaufnahme am Querdruckstück,
- Fig. 4: eine Darstellung des Radialdruckstücks mit Verbindung zum Querdruckstück,
- Fig. 5: eine Darstellung des als Rohrfeder ausgebildeten pumpenseitigen Aufnahmegehäuses und
- Fig. 6: eine Draufsicht zu Fig. 5.

Eine Brennkraftmaschine umfaßt einen Zylinderkopf 1 mit einem integrierten Einspritzsystem, das im wesentlichen ein Einspritzventil 2 und eine Einspritzpumpe 3 umfaßt. Diese ist unmittelbar benachbart eines am Zylinderkopf 1 angegossenen Aufnahmegehäuses 4 angeordnet, das einen Aufnahmekanal 5 für eine zur Pumpe 3 geführte, aus einem Querdruckstück 6 bestehende Leitung 7 aufweist und in einem Pumpengehäuse 3a,3b mittels einer Spannschraube 8 vorgespannt gehalten ist. Mit diesem Querdruckstück 6 ist eine zum Einspritzventil 2 geführte weitere, aus einem Radialdruckstück 9 bestehende Leitung 10 im zusammentreffenden Eckbereich 11 der beiden Leitungen 7 und 10 verbunden und über die Spannschraube 8 flüssigkeitsdicht zusammengespannt.

Die Druckstücke 6 und 9 sind rechtwinklig zueinander angeordnet, wobei das Radialdruckstück 9 in einer Bohrung 12 des Zylinderkopfes 1 bis zum Einspritzventil 2 geführt ist. Es mündet mit seinem dem Ventil 2 abgekehrten freien Ende 13 in das angegossene Gehäuse 4. Ausgehend von diesem Gehäuse 4 verläuft das Querdruckstück 6 bis zum Pumpengehäuse 3a,3b, indem es mit seinem freien Ende 13a über eine Druckschraube 15 gegen ein Pumpenelement 16 gespannt ist. Das Aufnahmegehäuse 4 ist mit dem Pumpengehäuse 3a,3b über eine Schiebehülse 17 verbunden, durch das auch das Querdruckstück 6 gekapselt verläuft.

Das Radialdruckstück 9 weist am Umfang im Abstand angeordnete Umfangsringe 18 auf, die es in der Bohrung 12 exakt positionieren, wobei über die koaxial zu diesem Druckstück 9 angeordnete Spannschraube 8 im Zusammenwirken mit der Druckschraube 15 im Pumpengehäuse 3a,3b eine genaue Lage der Druckstücke 6,9 im rechten Winkel zueinander festgelegt ist.

Die Leitungsverbindung erfolgt über plane Dichtflächen 19,20, die jeweils parallel zueinander ausgerichtet sind, wie z.B. in Fig. 4 näher dargestellt ist. Ebenso sind die Dichtflächen 21,22 zwischen Einspritzventil 2 und Radialdruckstück 9 und die Dichtflächen 23,24 zwischen dem Querdruckstück 6 und der Pumpe 3 ausgebildet.

Das Aufnahmegehäuse 4 sowie das Pumpengehäuse 3b bilden sogenannte Rohrfedern, die aufgrund ihrer definierten Ausbildung als im Querschnitt rohrförmige Elemente, in gewissen Grenzen elastisch nachgiebig sind, insbesondere bei einer Längung des Radialdruckstückes 9 bzw. des Querdruckstückes 6.

Die aus den Druckstücken 6 und 9 gebildeten Leitungen 7 und 10 sind von der Pumpe 3 bis zum Einspritzventil 2 entweder über die Gehäuse 3a,3b,4 und über die Schiebehülse 17 sowie über die Bohrung 12 im Zylinderkopf 1 gekapselt, so daß ein Austritt von Medium nach außen unterbunden wird.

Die Spann- bzw. Druckschrauben 8 und 15 spannen die Druckstücke 6 und 9 über plane Stirnflächen 25,26. Nach einer weiteren Ausführung können in der Stirnfläche der Schraube 8 und 15 auch Kugelelemente, was nicht näher gezeigt ist, angeordnet sein, die dann dem Druckstück 6 und 9 zugerichtet sind.

Der Anschluß des Querdruckstücks 6 an der Einspritzpumpe 3 kann, wie in Fig. 2 und 3 näher dargestellt ist, in verschiedenen Formen gewählt werden. Vorzugsweise wird auch hier eine ebene Hochdruckdichtung eingesetzt, es ist aber auch eine gehärtete Konusverbindung (Konus 16a) vorstellbar. Auch hier ist das Gehäuse 3a vorzugsweise als Rohrfeder gestaltet. Es kann jedoch auch die Druckschraube 15 elastische Eigenschaften zugeordnet bekommen.

## Patentansprüche

1. Brennkraftmaschine mit einem eine Einspritzpumpe und ein Einspritzventil umfassenden Einspritzsystem, wobei die Einspritzpumpe getrennt vom Einspritzventil gelagert ist und über eine Kraftstoffleitung mit dem Einspritzventil im Zylinderkopf verbunden ist und diese Leitung mittels Anschlußstücken an dem Ventil und an der Einspritzpumpe gehalten wird, dadurch gekennzeichnet, daß die Kraftstoffleitung zwei rechtwinklig zueinander angeordnete, aus geraden Druckstücken (6,9) bestehende Leitungen (7,10) umfaßt, wobei das mit der Pumpe (3) verbundene Querdruckstück (6) im Eckbereich (11), in dem es mit dem mit dem Einspritzventil verbundenen Radialdruckstück (9) zusammentrifft, über eine plane Dichtfläche (19) an das im Zylinderkopf (1) angeordnete Radialdruckstück (9) mittels einer korrespondierenden parallelen Dichtfläche (20) angeschlossen ist, wobei das Querdruckstück (6) und das Radialdruckstück (9) in einem an den Zylinderkopf (1) angegossenem Aufnahmegehäuse (4) über eine Spannschraube (8) zusammengehalten sind und das Querdruckstück (6) zur benachbarten Pumpe (3) in einer Schiebehülse (17) zwischen einem Pumpengehäuse (3a,3b) und dem Aufnahmegehäuse (4) geführt ist und daß die beiden Gehäuse (4,3a,3b) als Rohrfedern ausgebildet sind, die die Druckstücke (6,9) elastisch federnd halten.

2. Brennkraftmaschine nach Anspruch 1, dadurch gekennzeichnet, daß das am Zylinderkopf (1) angegossene Aufnahmegehäuse (4) sowie das Pumpengehäuse (3a,3b) im Querschnitt rohrförmig ausgeführt ist und die Wandungen der Gehäuse (4,3a,3b) definiert ausgebildete elastische Wandungen umfassen.

3. Brennkraftmaschine nach Anspruch 1, dadurch gekennzeichnet, daß die Schiebehülse (17) dicht verbunden mit dem Aufnahmegehäuse (4) und dem Pumpengehäuse (3a,3b) angeordnet ist und eine Verschalung für das Querdruckstück (6) bildet.

4. Brennkraftmaschine nach einem der Ansprüche 1 bis 3, dadurch gekennzeichnet, daß die aus dem Radialdruckstück (9) und dem Querdruckstück (6) bestehenden Leitungen (7,10) von der Pumpe (3) bis zum Einspritzventil (2) kapselnd umschlossen im Zylinderkopf (1) über das Aufnahmegehäuse (4), die Schiebehülse (17) und durch das Pumpengehäuse (3a,3b) angeordnet sind.

5. Brennkraftmaschine nach einem der Ansprüche 1 bis 4, dadurch gekennzeichnet, daß die Spannschraube (8) im Eckbereich (11) koaxial zum Radialdruckstück (9) angeordnet ist und zwischen der Spannschraube (8) und dem Radialdruckstück (9) das freie Ende (13b) des Querdruckstückes (6) eingespannt gehalten ist.

6. Brennkraftmaschine nach einem der Ansprüche 1 bis 5, dadurch gekennzeichnet, daß eine Druckschraube (15) am Gehäuse (3a,3b) der Einspritzpumpe (3) dem endseitigen Anschlußstück des Querdruckstückes (6) am freien Ende (13a) radial gegenübersteht und dieses freie Ende (13a) zwischen der Druckschraube (15) und einem Konus (16a) der Pumpe (3) eingespannt gehalten ist.

7. Brennkraftmaschine nach Anspruch 6, dadurch gekennzeichnet, daß zwischen der Druckschraube (15) bzw. der Spannschraube (8) und dem jeweiligen Anschlußstück am freien Ende (13a,13b) des Querdruckstückes (6) ein Kugelelement angeordnet ist, das aus einem verschleißfesten Material besteht.

8. Brennkraftmaschine nach einem der Ansprüche 1 bis 7, dadurch gekennzeichnet, daß die planen Dichtflächen (19,20,21,22,23,24) im Verbindungsbereich der Druckstücke (6,9) untereinander sowie an der Pumpe (3) und am Einspritzventil (2) definiert elastoplastische Ringflächen aufweisen.

9. Brennkraftmaschine nach einem der Ansprüche 1 bis 8, dadurch gekennzeichnet, daß das Radialdruckstück (9) über im Abstand angeordnete erhabene Umfangsringe (18) in einer Bohrung (12) des Zylinderkopfes (1) zentriert gehalten ist.

10. Brennkraftmaschine nach Anspruch 9, dadurch gekennzeichnet, daß wenigstens der dem Einspritzventil zugewandte Umfangsring (18) elastisch ausgeführt ist.

11. Brennkraftmaschine nach Anspruch 6, dadurch gekennzeichnet, daß die Spann- und Druckschrauben (8,15) in axialer Richtung elastisch ausgebildet sind.

12. Brennkraftmaschine nach Anspruch 6 oder 11, dadurch gekennzeichnet, daß zwischen den Schrauben (8,15) und den Druckstücken (6,9) Tellerfedern zur elastischen axialen Nachgiebigkeit angeordnet sind.

## Claims

1. Internal combustion engine having an injection system comprising an injection pump and an injection valve, the injection pump being mounted separately from the injection valve and being connected via a fuel line to the injection valve in the cylinder head and said line being held with the aid of connection pieces on the valve and on the injection pump, characterized in that the fuel line comprises two lines (7, 10) made up of straight thrust pieces (6, 9) and disposed at right angles to one another, the transverse thrust piece (6) which is connected to the pump (3) being connected, in the corner region (11) where it meets the radial thrust piece (9) connected to the injection valve, via a plane sealing surface (19) to the radial thrust piece (9) disposed in the cylinder head (1) with the aid of a corresponding parallel sealing surface (20), the transverse thrust piece (6) and the radial thrust piece (9) being held together by means of a clamping screw (8) in a location housing (4) cast onto the cylinder head (1) and the transverse thrust piece (6) being conveyed to the adjacent pump (3) in a sliding sleeve (17) between a pump housing (3a, 3b) and the location housing (4), and that the two housings (4, 3a, 3b) take the form of Bourdon springs which hold the thrust pieces (6, 9) in an elastically resilient manner.

2. Internal combustion engine according to claim 1, characterized in that the location housing (4) cast on the cylinder head (1) and the pump housing (3a, 3b) are tubular in cross-section and the walls of the housings (4, 3a, 3b) comprise elastic walls of a defined construction.

3. Internal combustion engine according to claim 1, characterized in that the sliding sleeve (17) is disposed so as to be tightly connected to the location housing (4) and to the pump housing (3a, 3b) and forms a covering for the transverse thrust piece (6).

4. Internal combustion engine according to one of claims 1 to 3, characterized in that the lines (7, 10) comprising the radial thrust piece (9) and the transverse thrust piece (6) are disposed from the pump (3) to the injection valve (2) enclosed in an encapsulated manner in the cylinder head (1) via the location housing (4), the sliding sleeve (17) and through the pump housing (3a, 3b).

5. Internal combustion engine according to one of claims 1 to 4, characterized in that the clamping screw (8) is disposed in the corner region (11) coaxially to the radial thrust piece (9) and the free end (13b) of the transverse thrust piece (6) is held clamped between the clamping screw (8) and the radial thrust piece (9).

6. Internal combustion engine according to one of claims 1 to 5, characterized in that a pressing screw (15) at the housing (3a, 3b) of the injection pump (3) lies radially opposite the end connection piece of the transverse thrust piece (6) at the free end (13a) and said free end (13a) is held clamped between the pressing screw (15) and a cone (16a) of the pump (3).

7. Internal combustion engine according to claim 6, characterized in that a spherical element made of a wear-resistant material is disposed between the pressing screw (15) or the clamping screw (8) and the respective connection piece at the free end (13a, 13b) of the transverse thrust piece (6).

8. Internal combustion engine according to one of claims 1 to 7, characterized in that the plane sealing surfaces (19, 20, 21, 22, 23, 24) have defined elastoplastic annular surfaces in the connection area of the thrust pieces (6, 9) to one another as well as to the pump (3) and the injection valve (2).

9. Internal combustion engine according to one of claims 1 to 8, characterized in that the radial thrust piece (9) is held centred in a bore (12) of the cylinder head (1) by means of spaced-apart, raised peripheral rings (18).

10. Internal combustion engine according to claim 9, characterized in that at least the peripheral ring (18) adjacent to the injection valve is of an elastic construction.

11. Internal combustion engine according to claim 6, characterized in that the clamping and pressing screws (8, 15) are of an elastic construction in an axial direction.

12. Internal combustion engine according to claim 6 or 11, characterized in that cup springs are disposed between the screws (8, 15) and the thrust pieces (6, 9) to provide elastic axial compliance.

## Revendications

1. Moteur à combustion interne avec système d'injection comportant une pompe d'injection et une valve d'injection, la pompe d'injection étant montée séparée de la valve d'injection et étant relié par un conduit à combustible à la valve d'injection, prévue dans la culasse du cylindre, et ce conduit étant maintenu au moyen de pièces de raccordement à la valve et à la pompe d'injection, caractérisé en ce que le conduit à combustible comporte deux conduits (7,10) se composant de pièces de pression rectilignes (6,9) et étant prévus à angle droit l'un par rapport à l'autre, la pièce de pression transversale (6), reliée à la pompe (3), dans la zone de coin (11) dans laquelle elle rencontre la pièce de pression radiale (9) reliée à la valve d'injection, étant raccordée par une face d'étanchéité plane (19) à la pièce de pression radiale (9) prévue dans la culasse de cylindre (1) grâce à une face d'étanchéité parallèle correspondante (20), la pièce de pression transversale (6) et la pièce de pression radiale (9) étant maintenues ensemble par une vis de serrage (8) dans un logement de réception (4) adjoint par coulée à la culasse de cylindre (1) et la pièce de pression transversale (6) étant guidée vers la pompe (3) voisine dans un manchon de coulissement (17) prévu entre un corps de pompe (3a, 3b) et le logement de réception (4), et en ce que le logement (4) et le corps de pompe (3a, 3b) sont prévus sous la forme de ressorts tubulaires qui maintiennent élastiquement, par effet de ressort, les pièces de pression (6,9).

2. Moteur à combustion interne suivant la revendication 1, caractérisé en ce que le logement de réception (4) adjoint par coulée à la culasse de cylindre (1), ainsi que le corps de pompe (3a, 3b) sont réalisés de façon à présenter une section transversale de forme tubulaire et en ce que les parois du logement (4) et du corps de pompe (3a, 3b) sont des parois élastiques prévues sous une forme définie.

3. Moteur à combustion suivant la revendication 1, caractérisé en ce que le manchon de coulissement (17) est prévu de manière à être relié de façon étanche au logement de réception (4) et au corps de pompe (3a, 3b) , et forme une enveloppe pour la pièce de pression transversale (6).

4. Moteur à combustion interne suivant l'une quelconque des revendications 1 à 3, caractérisé en ce que les conduits (7,10) formés par la pièce de pression transversale (6) et par la pièce de pression radiale (9) sont prévus entourés d'un blindage, de la pompe (3) jusqu'à la valve d'injection (2), dans la culasse de cylindre (1) par le logement de réception (4) et le manchon de coulissement (17) et par le corps de pompe (3a, 3b).

5. Moteur à combustion interne suivant l'une quelconques des revendications 1 à 4, caractérisé en ce que la vis de serrage (8) est prévue dans la zone de coin (11) de façon à être coaxiale à la pièce de pression radiale (9) et en ce que l'extrémité libre (13b) de la pièce de pression transversale (6) est maintenue serrée entre la vis de serrage (8) et la pièce de pression radiale (9).

6. Moteur à combustion interne suivant l'une quelconque des revendications 1 à 5, caractérisé en ce qu'une vis de pression (15) du corps (3a, 3b) de la pompe d'injection (3) est radialement opposée à la pièce de raccordement côté extrémité de la pièce de pression transversale (6) à l'extrémité libre (13a), et en ce que cette extrémité libre (13a) est maintenue serrée entre la vis de pression (15) et un cône (16a) de la pompe (3).

7. Moteur à combustion interne suivant la revendication 6, caractérisé en ce qu'entre la vis de pression (15) ou la vis de serrage (8) et la pièce de raccordement correspondante de l'extrémité libre (13a, 13b) de la pièce de pression transversale (6), il est prévu un élément sous forme de bille qui est fait d'une matière pouvant résister à l'usure.

8. Moteur à combustion interne suivant l'une quelconque des revendications 1 à 7, caractérisé en ce que les faces d'étanchéité planes (19, 20, 21, 22, 23, 24) dans la zone de liaison des pièces de pression (6, 9) entre elles, ainsi qu'à la pompe (3) et à la valve d'injection (2) présentent de façon définie des faces annulaires élastoplastiques.

9. Moteur à combustion interne suivant l'une quelconque des revendications 1 à 8 caractérisé en ce que la pièce de pression radiale (9) est maintenue centrée, par des bagues périphériques en relief (18) prévues à distance l'une de l'autre, dans un passage (12) de la culasse de cylindre (1).

10. Moteur à combustion interne suivant la revendication 9, caractérisé en ce que la bague périphérique (18), au moins, dirigée vers la valve d'injection est prévue de façon à être élastique.

11. Moteur à combustion interne suivant la revendication 6, caractérisé en ce que la vis de serrage et la vis de pression (8, 15) sont prévues de façon à présenter de l'élasticité en direction axiale.

12. Moteur à combustion interne suivant l'une ou l'autre des revendications 6 à 11, caractérisé en ce qu'entre les vis (8, 15) et des pièces de pression (6, 9) il est prévu des ressorts Belleville pour que l'ensemble puisse se donner élastiquement dans le sens axial.
